# NEUE EUROPÄISCHE PATENTSCHRIFT

(11) **EP 0 826 933 B2**
(45) Veröffentlichungstag und Bekanntmachung des Hinweises auf die Entscheidung über den Einspruch: **07.06.2006**
(45) Hinweis auf die Patenterteilung: 16.08.2001
(21) Anmeldenummer: 97108731.7
(22) Anmeldetag: 31.05.1997
(51) Int. Cl.: F24H 9/12

(54) **Verfahren zum Anschliessen von Heizkörpern**
Method for connecting radiators
Méthode pour raccorder des radiateurs

(30) Priorität: 31.08.1996 DE 19635374
(43) Veröffentlichungstag der Anmeldung: 04.03.1998
(73) Patentinhaber: REHAU AG + Co, 95111 Rehau (DE)
(72) Erfinder: Breiner, Oswald, 95111 Rehau (DE)

(56) Entgegenhaltungen:
- AT-B- 384 882
- AT-U- 598
- DE-U- 9 115 326
- DE-U- 9 416 167
- FR-A- 1 536 826
- Prospekt: Korrosionssichere TA-Haustechnik
- Prospekt: "TA Einrohr-Heizung"
- Prospekt: Blatt "Zehnder Completto"

## Beschreibung

Nachdem der erfindungsgemäße U-förmige Doppelrohrbogen mit den Vorlauf- und Rücklaufleitun gen über den unteren U-Schenkel flüssigkeitsdicht verbunden sind, ist durch die Gestaltung des Doppelrohrbogens in Form eines 180°-Bogens ein geschlossenei Kreislauf hergestellt der eine Druckprobe ohne Heizkörperanbindung möglich macht.

Damit können für die erforderliche Druckprobe die Rohrleitungen einschließlich der Heizkörper-Anschlußgamituren verlegt und fest montiert werden, ohne daß die Heizkörper mit angeschlossen werden müßten. Die Heizkörper-Anschlußgamitur kann in den dafür vorgesehenen Wandschlitz eingebracht, dort festgelegl und der Wandschlitz geschlossen werden. Dabei können auch in diesem Bereich die erforderlichen Verputz- und Malerarbeiten abschließend durchgeführt werden.

Auch die Estrichatbeiten können vollständig abgeschlossen werden, da die parallel verlaufenden Rohrbereiche am unteren U-Schenkel des Doppelrohrbogens flüssigkeitsdicht mit dem Vorlaufrohr und dem Rücklaufrohr verbunden sind.

Nach Abschluß dieser gesamten Verlegearbeitan tritt lediglich der Verbindungsbereich der parallel verlaufenden Rohrteile am oberen U-Schenkei des Doppetrohrbogens aus der Wand zutage. Da dieser Verbindungsbereich flüssigkeitsdicht ist und da auch die Rohrbereiche am unteren U-Schenkei des Doppelrohrbogens mit dem Vorfaufrohr und dem Rücklaufrohr flüssigkeitsdicht verbunden sind, kann die Druckprobe jetzt ohne Heizkörperanschluß erfolgen. Mit diesem Vorteil wird die Montage, Demontage und anschließende Lagerung der Heizkörper vermieden. Die Heizkörper müssen damit nicht mehr für die Druckprobe befüllt und anschließend wieder entleert werden. Die Druckprobe kann damit ohne Verfälschung durch undichte Anschlußverschraubungen usw. durchgeführt werden.

Nach dem positiven Abschluß der Druckprobe kann der Heizkörper an einem beliebig festzulegenden Zeitpunkt montiert werden. Hierzu wird der aus der Wand hervorragende Verbindungsbereich des oberen U-Schenkels so weit abgetrennt, daß mit den noch aus der Wand herausragenden Rohrenden der flüssigkeitsdichte Anschluß des nunmehr montierten Heizkörpers an den entsprechenden Heizkörper-Anschlußstellen möglich ist Hierbei ist es von Vorteil, daß durch die maschinelle Fertigung des Doppelrohrbogens die aus der Wand herausragenden Rohrenden exakt den Ventilabstand der Anschlußbereiche des Heizkörpers einhalten. Der Heizkörper kann danach ohne nochmalige Durchführung der Druckprobe betrieben werden.

Der erfindungsgemäße Doppelrohrbogen vermeldet durch seine maschinelle Herstellung jede Biegearbeit auf der Baustelle. Dadurch wird beispielsweise eine negative Beeinflussung des Durchflußquerschnittes der Rohre durch schlechte, abknickende Biegung oder ähnliche Biegefehler vermieden. Das erfindungsgemäße Verfahren garantiert die exakte Einhaltung des Ventilabstands der Heizkörper-Anschlußöffnungen, schafft einheitliche Anschlußhöhen und macht jegliche Nachbearbeitung der Anschlußleitungen überflüssig.

## Patentansprüche

1. Verfahren zum Anschließen von Heizkörpern an eine Warmwasser-Heizanlage mit einem Vorlaufrohr und einem Rücklaufrohr, wobei diese Rohre in der Gebäudewand oder im Estrich des Bodens verlegt sind und mit ihren Anschlussbereichen aus der Wand oder dem Estrich hervorstehen, und wobei die Ahschlussrohre zum Heizkörper entsprechend den baulichen Gegebenheiten auf Länge geschnitten, gägebenenfalls gebogen und danach sowohl mit den Anschlüssen des Heizkörpers als auch mit dem Vorlaufrohr und dem Rückiaufrohr flüssigkeitsdicht verbunden werden und vor Einleitung der Ver bindungsmaßnahmen ein einteiliges Rohrbauelement in Form eines U-förmigen Doppelrohrbogens hergestellt wird, dessen parallel verlaufende Rohrteile am oberen U-Schenkel über einen Verbindungsbereich flüssigkeitsdicht miteinander verbunden sind, während die parallelverlaufenden Rohrbereiche am unteren U-Schenkel die Anschlüsse für das Verlaufrahr und das Rücklaufrohr enthalten und wenigstens die Rohrteile des oberen U-Schenkeis durch den Verbindungsbereich in einem definierten Abstand voneinander gehalten werden, wobei die Rohrteile des oberen U-Schenkels und die Rohrteile des unteren U-Schenkels über die Basis des U-förmigen Doppelrohrbogens flüssigkeitsdicht miteinander verbunden werden, wobei, und die flüssigkeitsdichte Verbindung durch Schweizen oder Löten einzelner Rohrläugen und Röhrbögen vergenommen wird. Der Anschluss für das Vorlaufrahr mit dem Vorlaufrahr und der Anschluss für das Rücklaufrohr mit dem Rücklaufrohr verbunden wird und anschließend eine Druckprobe durchgeführt wird und nach Durchführen der Druckprobe zur Herstellung der Verbindung des Vorlaufrohrs und des Rücklaufrohres mit den Anschlüssen des Heizkörpers der Verbindungsbereich des oberen U-Schenkels nach Verbringung des U-förmigen Doppelrohrbogens in die Endmontagestellung abgetrennt wird.

## Claims

1. A process for connecting radiators to a hot-water heating system with a flow pipe and a return pipe, said pipes being laid in the wall or the screed floor with connection regions protruding from the wall or floor and the connection pipes to the radiators being cut to length according to the structural conditions, optionally bent, and subsequently joined liquid-tight with the radiator connections and the flow pipe and the return pipe, prior to the beginning of measures for joining, an integrally constructed pipe element in the form of a U-shaped double elbow is produced, the parallel pipe elements in the upper U-leg of which are joined liquid-tight with each other by means of a joining region, whereas the parallel pipe regions in the lower U-leg contain the connections for the flow pipe and the return pipe, so that at least the pipe elements of the upper U-leg are held at specific distance from each other by means of the joining region, whereas the pipe elements of the upper U-leg and the pipe elements of the lower U-leg are joined liquid-tight with each other by means of the U-shaped double elbow and the liquid-tight joining is done via welding or soldering of individual pipe lengths and elbows and whereas the connection for the flow pipe in connected to the flow pipe and the connection of the return pipe is connected to the return pipe and a pressure test is then conducted and that the joining region of the upper U-leg is separated after insertion of the U-shaped double elbow into the final assembly position to effect the joining of the flow and the return pipes with the radiator connections.

## Revendications

1. Procédé pour raccorder des radiateurs à une installation de chauffage par eau chaude comprenant un tuyau d'arrivée et un tuyau de retour, ces tuyaux étant posés dans la paroi du batiment ou dans la chape du sol en dépassant, par leurs régions de raccordement, au-delà de ladite paroi ou de ladite chape, et les tuyaux de raccordement menant au radiateur étant sectionnés à iongueur en concordance aves les particularités du batiment, coudés le cas échéant, puis reliés, avec étanchéité aux liquides, à la fois aux raccords dudit radiateur et aux tuyaux respectifs d' arrivée et de retour et avant d'entamer les opérations de raccordement, l'on confectionne un élément structurel tubulaire monobloc revetant la forme d'un double arceau tubulaire configuré en U dont les parties tubulaires, s'étendant parallèlement sur la branche supérieure du U, sont solidarisées avec étanchéité aux liquides par l'intermédiaire d'une zone de solidarisation, tandis que les régions tubulaires, s' étendant parallèlement sur la branche inférieure du U, renferment les raccords destinés au tuyau d' arrivée et au tuyau de retour ; par le fait qu' au moins les parties tubulaires de la branche supérieure du U sont maintenues mutuellement à une distance bien définie, par l'intermédiaire de la zone de solidarisation, le fait que les parties tubulaires de la branche supérieure du U et les parties tubulaires de la branche inférieure du U sont reliées mutuellement, avec étanchéité aux liquides, par l'intermédiaire de la base du double arceau tubulaire configuré en U et que la solidarisation étanche aux liquides est assurée par soudage ou brasage de longueurs tubulaires et arceaux tubulaires individuels ; et par le fait que, en vue d'établir la liaison du tuyau d' arrivée et du tuyau de retour avec les raccords du radiateur, la zone de solidarisation de la branche supérieure du U est sectionée après que le double arceau tubulaire configuré en U a été amené à la position de montage définitive.
